# EUROPÄISCHE PATENTSCHRIFT

(11) **EP 0 146 663 B1**
(45) Veröffentlichungstag und Bekanntmachung des Hinweises auf die Patenterteilung: **02.03.1988**
(21) Anmeldenummer: 83810590.6
(22) Anmeldetag: 14.12.1983
(51) Int. Cl.: D03D 47/20

(54) **Bringergreifer für eine Greiferwebmaschine**
Weft inserting device for a needle loom
Organe d'insertion du fil de trame pour machines à tisser à griffes

(43) Veröffentlichungstag der Anmeldung: 03.07.1985
(73) Patentinhaber: GEBRÜDER SULZER AKTIENGESELLSCHAFT, CH-8401 Winterthur (CH)
(72) Erfinder: Egloff, Anton, CH-8645 Jona/SG (CH); Köhler, Lothar, CH-8630 Tann-Rüti (CH)

(56) Entgegenhaltungen:
- DE-B- 1 535 307
- FR-A- 2 447 988
- US-A- 4 071 055

## Beschreibung

Die Erfindung betrifft einen Bringergreifer für eine Greiferwebmaschine, z. B. Band- oder Stangengreifer-Webmaschine, mit einer sich gegen einen ortsfest, im Bringergreifer angebrachten Klemmbacken legenden, mit diesem einen Klemmschlitz bildenden Klemmzunge zum Festhalten des in das Webfach einzutragenden Schussfadens.

Bei einem bisherigen Bringergreifer dieser Art (CH-PS 592 761 = US-PS 4 071 055 / MR 121) besitzt die Klemmzunge ein spitz zusammenlaufendes, freies Ende von gleicher Starrheit wie der übrige Zungenteil. Die ganze Klemmzunge besteht aus Flachstahl. Die Klemmzunge vermag gegenüber dem Klemmbacken nicht quer zu ihrer Längsrichtung zu federn. Sollen mit dieser Anordnung zwei oder mehrere Fäden zugleich in das Webfach der Webmaschine eingetragen werden, so kann nur einer der Fäden mit Sicherheit in dem Klemmschlitz zwischen Zunge und Klemmbacken festgehalten werden, die übrigen Fäden können während des Schusseintrages leicht aus dem Klemmschlitz verloren gehen (Fadenverlierer). Die Klemmwirkung ist nur bei einem Faden optimal, bei den anderen ist sie mehr oder weniger schwach und für den sicheren Halt nicht ausreichend.

Der Erfindung liegt die Aufgabe zugrunde, einen besonders in dieser Hinsicht verbesserten Bringergreifer zu schaffen.

Die Erfindung besteht darin, dass die Klemmzunge an ihrem freien Ende ein sich ebenfalls gegen den Klemmbacken legendes und gegen diesen federndes Verlängerungsteil aufweist.

Auf diese Weise wird es möglich, den Bringergreifer auch für Mehrschusseintrag, insbesondere für den sogenannten Doppelschusseintrag zu verwenden, bei dem zwei Schussfäden zugleich und mit passender und ausreichender Klemmkraft in dem Klemmschlitz zwischen Klemmzunge und Klemmbacken festgehalten werden. Wie die Versuche ergeben, besteht besonders sicherer Halt in dem Klemmschlitz, wenn der zuerst in den Klemmschlitz eingeführte Schussfaden etwas dünner ist als der darauffolgende Schussfaden. Durch den federnden Zungenverlängerungsteil können aber beispielsweise auch zwei Schussfäden gleicher Stärke sicher in ein und demselben Klemmschlitz gehalten und in das Webfach eingetragen werden. Der zuerst in den Klemmschlitz eingeführte Faden kann im wesentlichen durch Formschluss, der danach eingeleitete Faden kann im wesentlichen durch Kraftschluss gehalten werden.

Bei einer Ausführungsform besteht das Verlängerungsteil aus mindestens einer von der Klemmzunge getragenen Zusatzzunge, welche über das freie Ende der Trägerzunge hinausragt und die Zusatzzunge ist quer zu ihrer Längsrichtung verstellbar und feststellbar auf der Trägerzunge angebracht. Hierdurch lässt sich der zwischen der Zusatzzunge und dem Klemmbacken bestehende Klemmschlitz der Dicke der einzutragenden Schussfäden anpassen, wodurch optimale Klemmwirkung für die Schussfäden, insbesondere für den nachfolgenden, im Klemmschlitz befindlichen Schussfaden erzielt werden kann.

Weitere Merkmale der Erfindung ergeben sich aus der folgenden Beschreibung von Ausführungsbeispielen in Verbindung mit der Zeichnung und den Ansprüchen.
Fig. 1 ist eine Unteransicht eines erfindungsgemäss ausgebildeten Bringergreifers für eine Bandgreiferwebmaschine,
Fig. 2 ist ein Schnitt nach Linie 11-11 in Fig. 1, um 90° gedreht,
Fig. 3 ist - zum Vergleich - eine der Fig. 1 entsprechende Unteransicht einer bekannten Ausführungsform,
Fig. 4 ist eine Unteransicht einer gegenüber Fig. 1 abgewandelten, erfindungsgemässen Bauart,
Fig. 5 ist ein der Fig. 2 entsprechender Schnitt nach Linie V-V in Fig. 4,
Fig. 6 ein der Fig. 5 entsprechender Schnitt einer noch anderen Bauart und
Fig. 7 und 8 veranschaulichen Details von weiteren Ausführungsbeispielen in grösserem Massstab.

Der als Ganzes mit 21 bezeichnete Bringergreifer enthält zwei Seitenwandungen 22,23, die sich in zwei obere Ansätze 24,25 fortsetzen. Die Ansätze 24,25 überlappen einander und sind durch eine Verbindungspartie 26 miteinander verbunden. In Fig. 2 unten sind die beiden Seitenwandungen 22,23 durch einen Steg 27 miteinander verbunden, dessen in Fig. 2 linker Teil als Klemmbacken 2 für zwei in Schlitz 30 beim Schußeintrag gemäß Pfeil C eingeleitete Schussfäden 4,9 ausgebildet ist.

Der Steg 27 enthält eine trapezförmige Ausnehmung 33 mit einer schrägstehenden Wandung 34 und einer senkrecht stehenden Wandung 35. In der Ausnehmung 33 ist eine mittels einer Verschraubung 36 in einem hinteren Steg 37 des Bringergreifers 21 befestigte Klemmzunge 5 geführt. Die Zunge 5 trägt eine mittels einer Schraube 6 befestigte, zusätzliche Klemmzunge 7, deren Spitze 41 in Fig. 1 links über das Ende 42 der Trägerklemmzunge 5 hinausragt und dadurch einen Verlängerungsteil von Zunge 5 bildet.

Wie aus Fig. 2 ersichtlich ist, ist die Zusatzzunge 7 wesentlich dünner ausgebildet als die Trägerzunge 5. Bei dem nicht massstabsgetreu wiedergegebenen Beispiel nach Fig. 2 ist die Trägerzunge 5 zwei mm dick, die Zusatzzunge 7 ist 0,4 mm dick. Trägerzunge 5 und Zusatzzunge 7 werden durch eine entsprechende Vorspannung der Zunge 5 in Fig. 2 nach oben in die trapezförmige Ausnehmung 33 des Steges 27 hineingedrückt (Pfeil A).

Die Zusatzzunge 7 enthält einen Schlitz 8. Aufgrund dieses Schlitzes und aufgrund ihrer relativ zur Stärke der Trägerzunge 5 geringen Stärke kann die Zusatzzunge 7 in Fig. 2 horizontal und in Fig. 1 vertikal federn (Pfeil B), während die Trägerzunge 5 infolge ihrer kräftigen Ausbildung in dieser Richtung nicht beweglich ist. Die Zusatzzunge 7 lässt sich überdies durch entsprechende Einstellung der Schraube 6 relativ zu der Trägerzunge 5 verstellen und in einer gewünschten Position feststellen, in welcher der von ihr und dem Klemmbacken 2 bei 35 gebildete Einlaufschlitz für die Schussfäden 4,9 der Art und insbesondere der Dicke dieser beiden Fäden angepasst werden kann.

Gemäss Fig. 1 ist angenommen, dass beim Einführen der Fäden in den Schlitz 30 zuerst ein dünnerer Faden 4 und danach ein dickerer Faden 9 eingeführt wird. Der dünnere Faden 4 wird in der Position 4a zwischen der Trägerzunge 5 und der Wandung 35 des Klemmbackens 2 im wesentlichen durch Formschluss festgehalten, der dickere Faden 9 wird in der Position 9a zwischen der Zusatzzunge 7 und der Wandung 35 von Klemmbacken 2 im wesentlichen durch Kraftschluss gehalten. Aufgrund der Erfahrung während des Webbetriebes lässt sich auf diese Weise die Zusatzzunge 7 mittels der Schraube 6 in eine optimale Position bringen, wodurch es möglich ist, die beiden Fäden 4,9 zugleich in das Webfach der zugehörigen Webmaschine einzutragen und sie dabei sicher festzuklemmen, so dass keiner von ihnen, insbesondere nicht der weiter aussen bei 9a gehaltene Faden 9 verloren gehen kann.

Bei der bekannten Ausführung nach Fig. 3 ist nur eine einzige, hinsichtlich ihrer Dicke und Vorspannung der Trägerzunge 5 nach Fig. 2- entsprechende Klemmzunge 3 vorgesehen, deren vorderes Ende 45 spitz zuläuft und zusammen mit dem Klemmbacken 2 einen entsprechenden Einlaufschlitz 30 für den einzigen Schussfaden 4 bildet. Ein zweiter Schussfaden entsprechend dem Faden 9 nach Fig. 1 kann bei dieser Ausführung nicht mit Sicherheit festgeklemmt werden, der sogenannte Doppelschuss-Eintrag ist nicht gewährleistet.

Bei der erfindungsgemässen Bauart nach Fig. 4,5 trägt die Trägerzunge 5 ausser der in Fig. 5 oberen Zusatzzunge 7 eine untere Zusatz-Klemmzunge 10, die entsprechend der Zunge 7 ausgebildet ist. Die Sicherheit der Klemmung im Schlitz 30 lässt sich damit erhöhen.

Bei dem gegenüber Fig. 5 abgewandelten Ausführungsbeispiel nach Fig. 6 enthält der Klemmbacken 2 eine zusätzliche Schulter 48, in welche sich die untere Zusatzklemmzunge 10 legt. Die Fäden 4,9 werden dadurch bei 30,35 und bei 48 unter rechtwinkliger Abknickung festgehalten, wodurch ebenfalls eine erhöhte Sicherheit während des Doppelschusseintrages entsteht.

Bei dem Beispiel nach Fig. ist die Zusatzzunge 7 in einem Drehpunkt 36' auf der Trägerklemmzunge 5 gelagert. Sie ist von gleicher Stärke wie die Zunge 5, federt also in sich gemäss Pfeil B nicht. Die Federung in Richtung von Pfeil B wird bei dieser Bauart durch zwei Druckfedern 51 erzielt, die bestrebt sind, die Zusatzzunge 7 in Fig. 7 um 36' im Uhrzeigersinn zu verschwenken. Dadurch entsteht kraftschlüssiges Festhalten der beiden Fäden in den Positionen 4a,9a, wobei der bei 9a wirkende Kraftschluss vom Formschluss seitens der Trägerzunge 5 superppniert ist.

Bei der hinsichtlich der Zungenstärke von Zunge 7 der Fig. 7 entsprechenden Bauart nach Fig. 8 ist die Querfederung in Richtung von Pfeil B durch eine bei 52 in der Wandung 23 befestigte Flachfeder 53 erzielt.

Bei allen erfindungsgemässen Ausführungen bilden die Zusatzklemmzungen 7,10 eine vordere Verlängerung der Trägerzunge 5. Bei den Beispielen nach den Fig. 1,2,4-6 federn die Zusatzzungen 7,10 aufgrund ihrer geringen Stärke bzw. aufgrund des Schlitzes 8 und aufgrund der Einstellmöglichkeit bei Schraube 6 gemäss Pfeil B und legen sich daher in einer gewünschten und für die Fäden 4,9 optimalen Weise bei 30,35,48 gegen die entsprechende Klemmfläche des Klemmbackens 2.

Eine erfindungsgemässe Bauart entsteht auch dann, wenn z. B. entsprechend Fig. 3 zwar nur eine einzige Klemmzunge 3 vorhanden ist, deren vorderer, die Spitze 45 umfassender Teil jedoch wesentlich dünner ausgebildet ist als der übrige Teil oder - bei gleicher Dicke - beispielsweise aus einem biegsamen Kunststoff, z. B. Polyamid (NYLON) besteht. Auch in diesen Fällen lässt sich erreichen, dass eine in Richtung B federnde, vordere Verlängerung der Klemmzunge vorliegt, durch welche in der erwähnten Weise Doppelschuss-Eintrag ermöglicht wird. Statt zwei Fäden können gegebenenfalls auch drei oder mehrere Fäden in den Einlaufschlitz 30 eingeführt werden. Die Zungen 5.7, 10 können z. B. aus Stahl bestehen. Nach dem Schußeintrag wird der Greifer 21 aus dem Webfach bewegt. Dabei gelangt ein an Zunge 5 angebrachter Ansatz 60 unter einen ortsfesten Nocken 70, wodurch die Zungen 5, 7 gegen ihre Federwirkung in Fig. 2 gemäß Pfeil D abwärts bewegt werden. Nunmehr kann Schlitz 30 durch eine Blas- oder Saugvorrichtung von Faserflug gereinigt werden.

## Patentansprüche

1. Bringergreifer für eine Greiferwebmaschine, mit einer sich gegen einen ortsfest, im Bringergreifer angebrachten Klemmbacken (2) legenden, mit diesem einen Klemmschlitz (30) bildenden Klemmzunge (5) zum Festhaltendes in das Webfach einzutragenden Schussfadens (4, 9), dadurch gekennzeichnet, dass die Klemmzunge (5) an ihrem freien Ende (41) ein sich ebenfalls gegen den Klemmbacken (2) legendes und gegen diesen federndes Verlängerungsteil (41) aufweist.

2. Greifer nach Anspruch 1, dadurch gekennzeichnet, dass das Verlängerungsteil (41) relativ zu der Klemmzunge (5) wesentlich geringere Stärke aufweist.

3. Greifer nach Anspruch 1, dadurch gekennzeichnet, dass das Verlängerungsteil (41) aus mindestens einer von der Klemmzunge (5) getragenen Zusatzzunge (7) besteht, welche über das freie Ende (42) der Trägerzunge (5) hinausragt.

4. Greifer nach einem der Ansprüche 1 bis 3, dadurch gekennzeichnet, dass die Zusatzzunge (7) einen ihre Federwirkung ermöglichenden Längsschlitz (8) enthält.

5. Greifer nach einem der Ansprüche 1 bis 4, dadurch gekennzeichnet, dass die Zusatzzunge (7) quer zu ihrer Längsrichtung (10) verstellbar und feststellbar (6) auf der Trägerzunge (5) angebracht ist.

6. Greifer nach einem der Ansprüche 2 bis 5, dadurch gekennzeichnet, dass Träger- (5) und Zusatzzunge (7) quer (A) zu ihrer flächigen Erstreckung federnd gegen einen den Klemmbacken (2) umfassenden Steg (27) des Greifergehäuses (22,23,25,26) gedrückt sind.

7. Greifer nach Anspruch 6, dadurch gekennzeichnet, dass der Steg (27) eine trapezförmige Ausnehmung (33) besitzt, in welche die Zungen (5, 7) federnd (A) hineingedrückt sind und mit deren Schrägflächen (33, 35) sie den Klemmschlitz (35) bilden.

## Claims

1. A giver for a gripper loom and comprising a clamping tongue (5) which engages a clamping jaw (2) fixedly disposed in the giver and cooperating with such jaw to bound a clamping slot (30), the tongue (5) being operative to retain the weft yarn (4, 9) to be picked into the shed, characterised in that the clamping tongue (5) has at its free end (41) a prolongation (41) which also engages the clamping jaw (2) and which is resilient relatively thereto.

2. A giver according to claim 1, characterised in that the prolongation (41) is considerably thinner than the clamping tongue (5).

3. A giver according to claim 1, characterised in that the prolongation (41) comprises at least one additional tongue (7) which the clamping tongue (5) carries and which projects beyond the free end (42) thereof.

4. A giver according to any of claims 1 to 3, characterised in that the additional tongue (7) is formed with a longitudinal slot (8) to facilitate its resilience.

5. A giver according to any of claims 1 to 4, characterised in that the additional tongue (7) is so disposed on the carrier tongue (5) as to be adjustable transversely of its own length (10) and as to be so locatable (6).

6. A giver according to any of claims 2 to 5, characterised in that the carrier tongue (5) and additional tongue (7) are pressed transversely (A) to their flatness into resilient engagement with a web (27) of the giver casing (22, 23, 25, 26), such web engaging around the clamping jaw (2).

7. A giver according to claim 6, characterised in that the web (27) is formed with a trapezoidal recess (33) into which the tongues (5, 7) are pressed resiliently (A) and with whose inclined surfaces (33, 35) they co-operate to bound the clamping slot (35).

## Revendications

1. Organe d'insertion du fil de trame pour un métier à tisser à griffes, présentant une languette de pincement (5) qui vient s'appliquer contre une mâchoire de pincement (2) ménagée de manière fixe dans l'organe d'insertion du fil de trame, avec laquelle elle forme une fente de pincement (30), de façon à maintenir fermement le fil de trame (4, 9) devant être inséré dans la foule, caractérisé par le fait que la languette de pincement (5) présente, à son extrémité libre (41), une partie de prolongement (41) qui vient également s'appliquer contre la mâchoire de pincement (2) et exerce un effet de ressort par rapport à celle-ci.

2. Organe d'insertion selon la revendication 1, caractérisé par le fait que la partie de prolongement (41) est d'une épaisseur notablement plus faible par rapport à la languette de pincement (5).

3. Organe d'insertion selon la revendication 1, caractérisé par le fait que la partie de prolongement (41) consiste en au moins une languette supplémentaire (7), qui est portée par la languette de pincement (5) et fait saillie au-delà de l'extrémité libre (42) de cette languette de support (5).

4. Organe d'insertion selon l'une des revendications 1 à 3, caractérisé par le fait que la languette supplémentaire (7) comporte une fente longitudinale (8), lui permettant d'exercer son effet de ressort.

5. Organe d'insertion selon l'une des revendications 1 à 4, caractérisé par le fait que la languette supplémentaire (7) est installée, sur la languette de support (5), avec faculté d'ajustement et de blocage (6) perpendiculairement à sa direction longitudinale (10).

6. Organe d'insertion selon l'une des revendications 2 à 5, caractérisé par le fait que les languettes de support (5) et supplémentaire (7) sont poussées élastiquement, perpendiculairement (A) à leur étendue superficielle, contre une membrure (27) du boîtier (22, 23, 25, 26) de l'organe d'insertion, qui englobe la mâchoire de pincement (2).

7. Organe d'insertion selon la revendication 6, caractérisé par le fait que la membrure (27) possède un évidement trapézoïdal (33) à l'intél rieur duquel les languettes (5, 7) sont poussées élastiquement (A), et avec les surfaces obliques (33, 35) duquel elles forment la fente de pincement (35).
